# EUROPÄISCHE PATENTSCHRIFT

(11) **EP 0 182 235 B1**
(45) Veröffentlichungstag und Bekanntmachung des Hinweises auf die Patenterteilung: **18.12.1991**
(21) Anmeldenummer: 85114291.9
(22) Anmeldetag: 09.11.1985
(51) Int. Cl.: A62B 18/04, A62B 17/04

(54) **Atemschutzmaske**
Breathing protection hood
Cagoule de protection respiratoire

(30) Priorität: 15.11.1984 DE 3441747; 28.06.1985 DE 3523097
(43) Veröffentlichungstag der Anmeldung: 28.05.1986
(62) Teilanmeldung aus: 91107818.6
(73) Patentinhaber: GfG Gesellschaft für Gerätebau mbH, D-44143 Dortmund (DE)
(72) Erfinder: Hübner, Hans Jörg, Dipl.-Kaufm., D-4600 Dortmund 1 (DE); Rische, Heribert, D-4600 Dortmund (DE)
(74) Vertreter: Kaewert, Klaus

(56) Entgegenhaltungen:
- EP-A- 0 066 451
- EP-A- 0 094 757
- DE-A- 3 032 371
- FR-A- 1 599 791
- FR-A- 2 097 508
- US-A- 4 231 359
- US-A- 4 233 970
- US-A- 4 233 972
- US-A- 4 466 432

## Beschreibung

Die Erfindung betrifft eine Atemschutzmaske, insbesondere BC-Schutzmaske, für Verletzte mit einem Filter in der Luftzuführung, wobei die Maske auf einer mindestens den Kopf umhüllenden, flexiblen Haube besteht, die beim Tragen unten offen ist und über eine flexible Luftzuführungsleitung mit einem separat getragenen Belüftungsgerät verbunden ist. Solche Schutzmasken sind z.B. aus US-A-4 231 359 oder aus US-A-4 233 970 oder aus FR-A-1 599 791 oder aus US-A-4 466 432 bekannt. Atemschutzmasken werden z. B. zur Feuerbekämpfung benötigt. Im Kriegsfall sind Atemschutzmasken vor allen Dingen zum Schutz vor biologischen und chemischen Kampfmitteln erforderlich.

Üblicherweise besitzen die Atemschutzmasken Aktivkohlefilter mit Blechgehäuse. Die Maske selbst besteht in der Regel aus Gummi oder gummiähnlichem Material und umschließt das Gesicht mit Augen, Mund und Nase. Die Maske wird mit hinter den Kopf zu legenden Bändern stramm gegen den Kopf gedrückt. Dies ist bei Verletzten, insbesondere Kopfverletzten nicht möglich. Der Erfindung liegt daher die Aufgabe zugrunde, eine Atemschutzmaske zu schaffen, die bei Verletzten eine Belastung des Kopfes vermeidet und einen Zugang zum Kopf ermöglicht.

Nach der Erfindung wird das dadurch erreicht, daß die Haube mit einer öffen- und wieder verschließbaren Behandlungsöffnung im Kopfbereich versehen ist. Für diesen Zweck geeignete Folien sind so leicht, daß sie keine Gewichtsbelastung für einen Verletzten, auch einen Kopfverletzten, darstellen. Dabei werden Atemschwierigkeiten in bekannter Weise dadurch vermieden, daß der Verletzte nicht mehr selbst die Atemluft ansaugt und den Widerstand im Filter überwinden muß, sondern die Atemluft über ein separat betriebenes Belüftungsgerät geliefert wird. Vorteilhaft ist ein Überdruck in der Haube. Der Überdruck bewirkt ein Ausspülen der Haube. Das ist von besonderer Wichtigkeit für den Schutz vor biologischen oder chemischen Kampfmitteln sowie jeglicher Art von Atemluftverunreinigung.

Ein weiterer wesentlicher Vorteil des Überdruckes in der Haube ist eine Beseitigung jeglicher Dichtprobleme. Während die Kopfbelastung bei herkömmlichen Atemschutzmasken vor allem aus der Notwendigkeit einer ausreichenden Abdichtung zwischen Kopf und Atemschutzmaske resultiert, sind Undichtigkeiten bei der erfindungsgemäßen Haube unproblematisch. An den undichten Stellen strömt die vom Belüftungsgerät angelieferte Atemluft aus, soweit sie nicht von dem Verletzten aufgebraucht wird.

Ferner ist von Vorteil, daß die von dem Verletzten verbrauchte Atemluft mit ausgespült wird. Das erübrigt die Verwendung von Mundstücken und Steuerungsgeräten für getrennte Luftführungen beim Einatmen und Ausatmen. Für Kopfverletzte, insbesondere Gesichtsverletzte ist das eine gravierende Erleichterung, teilweise sogar Überlebensvoraussetzung.

Für die Klimatisierung bzw. Atemluftzuführung in der Haube ist die Luftregelung im Kopfbereich von Wichtigkeit. Nach der Erfindung wird dies dadurch erreicht, daß die Abluftöffnung der Haube am Hals einstellbar ist. Die Einstellung wird z. B. durch Verschnüren erreicht. D. h. mit einem Schnürband o. ä. läßt sich nach Überstülpen der Haube die Halsweite soweit reduzieren, daß im Kopfbereich der gewünschte minimale Überdruck entsteht und die Luftzuführung für den Verletzten gesichert ist.

Verletzte Personen bedürfen häufig an Ort und Stelle oder aber während des Transportes einer Behandlung. Dazu ist die Haube mit einer verschließbaren Behandlungsöffnung im Kopfbereich versehen. Die Öffnung besteht vorzugsweise aus einem Schlitz. Zum Verschließen des Schlitzes ist ein Klettverschluß von Vorteil. Dichtprobleme entstehen dabei nicht, da der geringfügige Überdruck ein Eindringen von ungefilterter Umgebungsluft in die Haube verhindert. Wenn sich bei der Behandlung erweist, daß die Öffnung eine zu geringe Öffnungsweite besitzt, so läßt sich die Folie mit Hilfe einer Schere oder eines Messers leicht weiter öffnen.

Als Material für die Haube wird nach der Erfindung textilverstärkte Kunststoff-Folie verwendet. Derartige Folien sind wasserdicht und in verschiedensten Ausführungsformen unempfindlich gegen biologische und chemische Kampfmittel und schädliche Umwelteinflüsse. Vorzugsweise finden auch warmfeste Kunststoffe Verwendung.

Das Vorderteil der Haube besteht aus Klarsichtfolie und gibt dem Träger das notwendige Sichtfeld.

Überdies ist wahlweise in der Haube eine Öffnung oder ein Anschluß für einen Beatmungsschlauch vorgesehen, um einen Verletzten ggf. mit Sauerstoff angereicherter Luft versorgen zu können.

Die Haube ist vorzugsweise ausgelegt auf einen Überdruck von 20 min Wassersäule (2 mb = 0,02 bar).

In der Zeichnung sind verschiedene Ausführungsbeispiele der Erfindung dargestellt. Es zeigen Fig. 1 bis 6 verschiedene Ausführungsbeispiele und Einzelheiten einer erfindungsgemäßen Haube.

Fig. 1 zeigt eine mit 21 bezeichnete Haube, die unterhalb der Klarsichtfolie eine Behandlungsöffnung 22 aufweist. ie Behandlungsöffnung 22 besitzt einen Klettverschluß 23. Die Anordnung des Klettverschlusses ist aus Fig. 5 ersichtlich. Danach ist die Behandlungsöffnung 22 in Form eines Schlitzes in der Haube 21 gestaltet. In den Schlitz ist ein Klettband eingelassen, das seitlich gegen ein Aufreißen durch Nähte oder Miete oder eine entsprechende Verschweißung oder Klebestellen gesichert ist. Im Bedarfsfall ermöglicht die Behandlungsöffnung 22 ein Öffnen der Haube, ohne die Haube entfernen zu müssen. Das Öffnen kann beispielsweise dazu dienen, einen Verletzten zu behandeln. Nach der Behandlung wird die Behandlungsöffnung 22 wieder geschlossen, indem der Klettverschluß aneinandergedrückt wird. Die Handhabung der Behandlungsöffnung und des Klettverschlusses ist besonders sicher, weil ggf. verbleibende geringfügige Leckstellen nicht zu einem Eindringen ungefilterter Umgebungsluft führen. Vielmehr wird die Leckstelle von der in der Haube unter Überdruck stehenden Atemluft freigeblasen.

In Fig. 2 ist das Anschlußstück 19 für den Atemluftschlauch im Querschnitt dargestellt. Danach besteht das Anschlußstück aus einem Gewindekörper 24, der mit Hilfe eines Gewinderinges 25 in der Klarsichtfolie 26 gesichert ist. An der Außenseite der Haube besitzt das Anschlußstück 19 ein Innengewinde zum Einschrauben des zugehörigen Atemluftschlauchendes. Fig. 3 und 4 zeigen die Haube nach Fig. 1 im Zusammenwirken mit einem Belüftungsgerät 27. Das Belüftungsgerät 27 besitzt nach Fig. 3 einen Filter 28 und ist über einen Atemluftschlauch 29 mit dem Anschlußstück 19 der Haube verbunden. Nach Fig. 4 sind anstelle des einen Filters 28 zwei Filter 30 vorgesehen. Beide Filter 30 sind über ein Gabelstück 32 mit dem Belüftungsgerät 27 verbunden.

Ferner sind zwei Atemluftschläuche 29 über ein Gabelstück 31 mit dem Belüftungsgerät 27 verbunden, so daß das Belüftungsgerät 27 zugleich zwei Hauben mit gefilterter Atemluft beliefert.

Das Belüftungsgerät 27 fördert mit frischen Batterien oder bei Anschluß an ein Kraftfahrzeug eine konstante Luftmenge, in der Stufe I von ca. 120 l/min. Diese Menge reicht im Normalfall aus, zwei liegende Personen mit Atemluft zu versorgen. Mit zunehmender Betriebsdauer der Batterie nimmt ihre Spannung ab. Im gleichen Verhältnis sinkt der Luftstrom. In der Schaltstufe II mit zwei frischen Filtern wird eine Luftmenge von ca. 60 l/min. erreicht. Bei der Verwendung einer Lithium-Batterie sinkt die Spannung innerhalb von 3 Stunden auf etwa die Hälfte ab. Die Luftförderleistung nimmt demzufolge in der gleichen Zeit auf 30 l/min ab.

Zur Inbetriebnahme werden die Verschlußschraube und die Schraubkappe von Ansaug- und Anblasstutzen entfernt. Bei betriebsbereitem Belüftungsgerät 27 wird der Atemschlauch 29 mit Hilfe einer Überwurfmutter am Luftaustritt des Gerätegehäuses verschraubt. Das andere Ende des Atemluftschlauches 29 wird am Anschlußstück 19 der Haube verschraubt. Der Atemluftschlauch ist ein Faltenschlauch.

Beim Einschalten des Belüftungsgerätes 27 ist die Luftzuführung am Aufblähen der Haube zu kontrollieren. Danach wird die Haube über Kopf und Schulter der zu versorgenden Person gezogen. Die angebrachte Haube wird am Hals der zu versorgenden Person mit Hilfe von Bändern bis auf die für den Luftaustritt erforderliche Öffnung geschlossen.

## Patentansprüche

1. Atemschutzmaske, insbesondere BC-Schutzmaske, für Verletzte mit einem Filter (28,30) in der Luftzuführung, wobei die Maske aus einer mindestens den Kopf umhüllenden flexiblen Haube (21) besteht, die beim Tragen unten offen ist und über eine flexible Luftzuführungsleitung (29) mit einem separat getragenen Belüftungsgerät (27) verbunden ist, dadurch gekennzeichnet, daß die Haube (21) mit einer öffen- und wieder verschließbaren Behandlungsöffnung (22) im Kopfbereich versehen ist.

2. Atemschutzmaske nach Anspruch 1, dadurch gekennzeichnet, daß die Behandlungsöffnung (22) aus einem mit Klettverschluß (23) versehenen Schlitz (22) besteht.

3. Atemschutzmaske nach Anspruch 1 oder 2, dadurch gekennzeichnet, daß die Haube (21) aus einer textilverstärkten Kunststoff-Folie besteht.

4. Atemschutzmaske nach einem oder mehreren der Ansprüche 1 bis 3, dadurch gekennzeichnet, daß das Vorderteil der Haube (21) aus Klarsichtfolie besteht.

5. Atemschutzmaske nach einem oder mehreren der Ansprüche 1 bis 4, dadurch gekennzeichnet, daß in der Haube (21) ein Überdruck von mindestens 20 mm Wassersäule (0,02 bar) herrscht und/oder die der Haube (21) zugeführte Luftmenge 40 bis 100 l/min beträgt.

6. Atemschutzmaske nach Anspruch 5, dadurch gekennzeichnet, daß die Haube (21) am Hals und/oder Körper verschnürbar ist und/oder mit einem druckabhängig öffnenden und/oder regulierbaren Ventil versehen ist.

## Claims

1. Gas mask, in particular a gas mask for use in bacteriological and chemical warfare, for injured persons, with a filter (28, 30) in the air supply, in which the mask consists of a flexible hood (21) for surrounding at least the head and which is open towards the bottom when in use and which is connected via a flexible air supply pipe (29) to a separately carried ventilating apparatus (27), characterised in that the hood (21) is provided with an opening and closing treatment opening (22) in the region of the head.

2. Gas mask according to claim 1, characterised in that the treatment opening (22) consists of a slot (22) provided with a cling fastener (23).

3. Gas mask according to claim 1 or 2, characterised in that the hood (21) consists of a textile-reinforced plastics sheet.

4. Gas mask according to one or more of the claims 1 to 3, characterised in that the front part of the hood (21) consists of transparent sheet.

5. Gas mask according to one or more of the claims 1 to 4, characterised in that the hood (21) contains a pressure of at least 20 mm head of water (0,02 bar) and/or the air is supplied to the hood (21) at 100 l/min.

6. Gas mask according to claim 5, characterised in that the hood (21) can be tied to the neck and/or body and/or is provided with a valve which can be opened and/or controlled in response to pressure.

## Revendications

1. Masque respiratoire de protection, notamment masque de protection BC, destiné à des blessés et comportant un filtre (28, 30) dans l'amenée d'air, le masque étant constitué par une calotte souple (21) qui entoure au moins la tête, est ouverte dans le bas lorsqu'elle est portée et est reliée par l'intermédiaire d'une conduite flexible d'alimentation en air (29), à un appareil de fourniture d'air (27) porté séparément, caractérisé en ce que la calotte (21) est pourvue dans la région de la tête, d'une ouverture de soins (22) pouvant être ouverte et à nouveau refermée.

2. Masque respiratoire de protection selon la revendication 1, caractérisé en ce que l'ouverture de soins (22) est constituée par une fente (22) munie d'un système de fermeture contact (23).

3. Masque respiratoire de protection selon la revendication 1 ou 2, caractérisé en ce que la calotte (21) est réalisée en une feuille de matière plastique renforcée par un textile.

4. Masque respiratoire de protection selon l'une ou plusieurs des revendications 1 à 3, caractérisé en ce que la partie avant de la calotte (21) est réalisée en une feuille transparente.

5. Masque respiratoire de protection selon l'une ou plusieurs des revendications 1 à 4, caractérisé en ce que dans la calotte (21) règne une surpression d'au moins 20 mm de colonne d'eau (0,02 bar) et/ou en ce que le débit de l'air amené à la calotte (21) est compris entre 40 et 100 l/min.

6. Masque respiratoire de protection selon la revendication 5, caractérisé en ce que la calotte (21) peut être fixée par une cordelette au niveau du cou et/ou du corps, et/ou la calotte est pourvue d'une soupape s'ouvrant en fonction de la pression et/ou d'une soupape réglable.
